# EUROPÄISCHE PATENTSCHRIFT

(11) **EP 0 524 410 B1**
(45) Veröffentlichungstag und Bekanntmachung des Hinweises auf die Patenterteilung: **14.12.1994**
(21) Anmeldenummer: 92109628.5
(22) Anmeldetag: 09.06.1992
(51) Int. Cl.: H01R 25/14

(54) **Stromschiene**
Busbar
Baguette électrifiée

(30) Priorität: 25.07.1991 DE 4124667
(43) Veröffentlichungstag der Anmeldung: 27.01.1993
(73) Patentinhaber: STAFF GmbH & CO. KG, D-32657 Lemgo (DE)
(72) Erfinder: Voigt, Gunter, W-4920 Lemgo (DE); Kalthoff, Alfred, W-4920 Lemgo (DE); Beigel, Gerhard, W-4930 Detmold (DE)
(74) Vertreter: Patentanwälte Dipl.-Ing. Bodo Thielking Dipl.-Ing. Otto Elbertzhagen

(56) Entgegenhaltungen:
- EP-A- 0 279 788
- EP-A- 0 391 164
- DE-C- 4 011 478
- FR-A- 2 607 976
- FR-A- 2 610 029

## Beschreibung

Die Erfindung betrifft eine Stromschiene mit einem sternförmigen Trägerprofil, das von einem gemeinsamen Zentrum radial sich auswärts erstreckende Schenkel sowie mehrere Stromleiter aufweist.

Eine bekannte Stromschiene dieser Art (DE-PS 37 39 616) ist als Niedervolt-Stromschiene ausgebildet. Die stromführenden Leiter sind dabei an den freien Enden der radial auswärts gerichteten Schenkel vorgesehen. Eine derartige Stromschiene ist wegen ihrer frei liegenden Stromleiter für Hochvoltbetrieb nicht zulässig. Die bekannte Stromschiene kann lediglich als Einzelschiene verwendet werden, es ist nicht möglich, zwei oder mehr Schienen der bekannten Gattung zu einer Tragwerkskonstruktion zusammenzusetzen.

Ausgehend von dem als bekannt vorausgesetzten Stand der Technik liegt der Erfindung die Aufgabe zugrunde, eine Stromschiene zu schaffen, welche als Hochvolt-Stromschiene verwendbar ist und die zur Bildung von Tragwerkskonstruktionen geeignet ist.

Die Lösung dieser Aufgabe erfolgt dadurch, daß zwischen den freien Enden benachbarter Schenkel jeweils ein Isolierkörper angeordnet ist, in dem mehrere Stromleiter nebeneinander angeordnet sind.

Dabei hat es sich als besonders zweckmäßig erwiesen, daß das Trägerprofil drei Schenkel aufweist, die gleichmäßig auf 360° verteilt angeordnet sind.

Die erfindungsgemäße Stromschiene ist vom Außenumfang gut abgreifbar. Die Anordnung der mehrfach vorgesehenen Leiter in einem flachen Isolierkörper führt dazu, daß die gesetzlichen Vorschriften für Hochvolt-Stromschienen leicht einhaltbar sind. Darüber hinaus erlaubt die sternförmige Konfiguration des Trägerprofils, daß mehrere parallele Stromschienen über entsprechende Verbindungselemente leicht und einfach zusammenbaubar sind.

Die Vereinigung mehrerer paralleler Stromschienen zu einem Tragwerk wird besonders einfach bei einer speziellen bevorzugten Ausgestaltung der Erfindung, bei der die freien Enden der Schenkel jeweils eine nach außen offene, hinterschnittene Nut aufweisen.

Die hinterschnittenen Nuten sind bevorzugt durch zumindest im wesentlichen C-förmige Erweiterungen der Schenkel gebildet.

Die hinterschnittenen Nuten dienen zur Aufnahme von Verbindungsprofilen, die zwei parallel zueinander verlaufende, verdickte Randbereiche aufweisen, welche für einen formschlüssigen Eingriff in die hinterschnittenen Aufnahmenuten zweier benachbarter Stromschienen ausgebildet sind.

Eine derartige, aus mindestens zwei Stromschienen aufgebaute Tragwerkskonstruktion läßt sich in äußerst einfacher Weise zusammensetzen. Weitere bevorzugte Ausführungsformen der Erfindung sind in den weiteren Unteransprüchen beschrieben. Bei dem sternförmigen Trägerprofil sind bevorzugt drei Schenkel gleichmäßig auf 360° verteilt angeordnet. Es ist auch möglich, daß das Trägerprofil vier oder sogar mehr Schenkel aufweist, die gleichmäßig oder auch ungleichmäßig verteilt angeordnet sein können.

Nachstehend wird eine bevorzugte Ausführungsform der Erfindung anhand der Zeichnung im einzelnen beschrieben. Es zeigen:
- Figur 1 -: eine perspektivische Darstellung einer Stromschiene, die an einer Stirnseite abgeschnitten dargestellt ist und bei der ein Isolierkörper mit seiner Stirnseite gegenüber der Schnittebene zurückliegt,
- Figur 2 -: eine perspektivische, in einer Ebene geschnittene Darstellung einer Tragwerkskonstruktion mit zwei Trägerprofilen, in denen zur Verdeutlichung die Isolierkörper mit den Stromleitern weggelassen sind,
- Figur 3 -: eine Schnittdarstellung durch zwei über Verbindungselemente miteinander verbundene, benachbarte Trägerprofile,
- Figur 4 -: zwei Trägerprofile, die mit einem einzigen Verbindungselement gekoppelt sind,
- Figur 5 -: einen Verblendkörper aus Isoliermaterial zum Einsatz zwischen zwei benachbarten Schenkeln anstelle eines Isolierkörpers mit Stromleitern.

Das Trägerprofil 1 besteht vorzugsweise aus Aluminium und besitzt drei von einem Zentrum ausgehende Schenkel 1a, 1b und 1c, die gleichmäßig über 360° verteilt angeordnet sind. Die Schenkel 1a, 1b und 1c erweitern sich an ihren freien Enden zur Bildung einer C-Form. Hierdurch werden hinterschnittene Nuten 1d, 1e und 1f gebildet.

Zwischen den freien Enden benachbarter Schenkel sind jeweils Isolierkörper 2 eingerastet, die in einer gleichen Ebene angeordnete Stromleiter aufweisen. Der gemäß Figur 1 rechte Isolierkörper 2 weist insgesamt fünf Stromleiter 3, 4, 5, 6 und 7 auf. Im nach unten weisenden Isolierkörper 2 sind drei Stromleiter 3, 5 und 7 vorgesehen. Im nach links weisenden Isolierkörper 2 sind nur zwei Stromleiter 3 und 7 vorgesehen.

Die mit Ausnahme der Anzahl und Anordnung der Stromleiter gleich aufgebauten Isolierkörper 2 sind in ihrer Einrastlage gesichert. Die Isolierkörper stützen sich gegen eine von außen nach innen gerichtete Druckkraft über zwei rückwärtige Stege 2a und 2b an den dahinterliegenden benachbarten Schenkeln ab. Gegen eine radial nach außen erfolgende Belastung sind die Isolierkörper 2 durch seitliche Nuten 2c und 2d gesichert, in die passende Vorsprünge der C-förmigen Erweiterungen der Schenkel eingreifen. Die Isolierkörper sind mit den Nuten 2c und 2d hinter passenden Rücksprüngen an den freien Enden der Schenkel 1a, 1b und 1c in ihrer Einbauposition verrastet.

Die freien Enden der Profilschenkel bilden gemeinsam mit den zwischen diesen angeordneten Isolierkörpern einen im wesentlichen dreiecksförmigen Umriß.

In Figur 2 ist gezeigt, wie zwei Trägerprofile 1 mittels eines Verbindungsprofils zusammengesetzt sind. Die Trägerprofile sind der besseren Darstellung und Klarheit wegen ohne die Isolierkörper 2 dargestellt, die im Einbaufall an den gewünschten Flanken der Sternprofile eingesetzt sind.

Das Verbindungsprofil 9 besitzt parallel zueinander verdickte Randbereiche 9a und 9b. Die Randbereiche 9a und 9b greifen formschlüssig in die passenden hinterschnittenen Nuten 1f bzw. 1d ein. Zwischen den verdickten Randbereichen 9a und 9b weisen die als ebene Platten ausgebildeten Verbindungsprofile 9 Aussparungen 9c auf.

Figur 3 zeigt eine Verbindung von zwei benachbarten Trägerprofilen 1 durch ein anders geformtes Verbindungsprofil 8, das an seinen Rändern ebenfalls verdickte Bereiche 8a und 8b aufweist, die in passende gegenüberliegende Nuten benachbarter Trägerprofile formschlüssig eingreifen. Bei den Verbindungsprofilen 8 ist der Mittelbereich nach außen abgewinkelt.

Figur 4 zeigt eine weitere Anordnungsmöglichkeit mit einem Verbindungsprofil 8.

In Figur 5 ist ein Verblendisolierkörper 10 dargestellt, der anstelle der Stromleiter aufweisenden Isolierkörper 2 bei Bedarf zwischen die freien Enden benachbarter Stege des Trägerprofils 1 eingerastet werden kann.

## Patentansprüche

1. Stromschiene mit einem sternförmigen Trägerprofil (1), das von einem gemeinsamen Zentrum radial sich auswärts erstreckende Schenkel (1a, 1b, 1c) sowie mehrere Stromleiter (3, 4, 5, 6, 7) aufweist,
dadurch gekennzeichnet,
daß zwischen den freien Enden benachbarter Schenkel jeweils ein Isolierkörper (2) angeordnet ist, in dem mehrere Stromleiter nebeneinander angeordnet sind.

2. Stromschiene nach Anspruch 1,
dadurch gekennzeichnet,
daß das Trägerprofil (1) drei Schenkel (1a, 1b, 1c) aufweist, die gleichmäßig auf 360° verteilt angeordnet sind.

3. Stromschiene nach Anspruch 1 oder 2,
dadurch gekennzeichnet,
daß die freien Enden der Schenkel (1a, 1b, 1c) jeweils eine nach außen offene, hinterschnittene Nut (1d, 1e, 1f) aufweisen.

4. Stromschiene nach einem oder mehreren der Ansprüche 1 bis 3,
dadurch gekennzeichnet,
daß die Hinterschneidung der Nuten (1d, 1e, 1f) einen runden Querschnitt aufweist.

5. Stromschiene nach einem oder mehreren der Ansprüche 1 bis 4,
dadurch gekennzeichnet,
daß die Isolierkörper (2) hinter entsprechenden Rücksprüngen an den freien Enden der Schenkel (1a, 1b, 1c) in ihrer Einbauposition verrastet sind.

6. Stromschiene nach einem oder mehreren der Ansprüche 1 bis 5,
dadurch gekennzeichnet,
daß die freien Enden der Profilschenkel gemeinsam mit den zwischen diesen angeordneten Isolierkörpern (2) einen im wesentlichen dreiecksförmigen Umriß bilden.

7. Stromschiene nach einem oder mehreren der Ansprüche 1 bis 6,
dadurch gekennzeichnet,
daß die Isolierkörper (2) an ihren Rückseiten angeformte Distanzrippen (2a, 2b) aufweisen, die an den der Rückseite benachbarten Schenkeln (1a, 1b, 1c) des Trägerprofils (1) bzw. am gemeinsamen Zentrum des Trägerprofils (1) anliegen.

8. Stromschiene nach einem oder mehreren der Ansprüche 1 bis 7,
dadurch gekennzeichnet,
daß die hinterschnittenen Nuten (1d, 1e, 1f) durch zumindest im wesentlichen C-förmige Erweiterungen der Schenkel (1a, 1b, 1c) gebildet sind.

9. Stromschiene nach einem oder mehreren der Ansprüche 1 bis 8,
dadurch gekennzeichnet,
daß die hinterschittenen Nuten (1d, 1e, 1f) zur Aufnahme von Verbindungsprofilen (8; 9) dienen, die zwei parallel zueinander verlaufende verdickte Randbereiche (8a u. 8b; 9a u. 9b) aufweisen, welche für einen formschlüssigen Eingriff in die hinterschnittenen Aufnahmenuten zweier benachbarter Stromschienen ausgebildet sind.

10. Stromschiene nach einem oder mehreren der Ansprüche 1 bis 9,
dadurch gekennzeichnet,
daß die Verbindungsprofile (9) als ebene Platten ausgebildet sind.

11. Stromschiene nach Anspruch 10,
dadurch gekennzeichnet,
daß die ebenen Platten zwischen den verdickten Randbereichen (9a u. 9b) Aussparungen (9c) aufweisen.

12. Stromschiene nach einem oder mehreren der Ansprüche 1 bis 10,
dadurch gekennzeichnet,
daß zwischen den freien Enden zumindest zwei benachbarter Schenkel (1a, 1b, 1c) Verblendisolierkörper (10) angeordnet sind.

13. Stromschiene nach einem oder mehreren der Ansprüche 1 bis 12,
dadurch gekennzeichnet,
daß die Verbindungsprofile einen kreuzförmigen Querschnitt aufweisen.

## Claims

1. Conductor rail with a star-shaped profiled support section (1) which has arms (1a, 1b, 1c) extending radially outwards from a common centre, as well as several current conductors (3,4,5,6,7), characterised in that between each of the free ends of adjoining arms there is an insulating body (2) in which several current conductors are arranged side by side.

2. Conductor rail according to claim 1 characterised in that the support section (1) has three arms (1a, 1b, 1c) which are spread out evenly round 360 degs.

3. Conductor rail according to claim 1 or 2 characterised in that the free ends of the arms (1a, 1b, 1c) each have a rear cut groove (1d, 1e, 1f) open to the outside.

4. Conductor rail according to one or more of claims 1 to 3 characterised in that the rear cut section of the grooves (1d, 1e, 1f) has a round cross-section.

5. Conductor rail according to one or more of claims 1 to 4, characterised in that the insulating bodies (2) are locked in their installation position behind corresponding resilient areas at the free ends of the arms (1a, 1b, 1c).

6. Conductor rail according to one or more of claims 1 to 5 characterised in that the free end of the profiled areas form together with the insulating bodies (2) inbetween a substantially triangular shaped outline.

7. Conductor rail according to one or more of claims 1 to 6 characterised in that the insulating bodies (2) have distance ribs (2a, 2b) moulded on their rear sides and adjoining the arms (1a, 1b, 1c) of the support section (1) adjoining the rear side or the common centre of the support section (1).

8. Conductor rail according to one or more of claims 1 to 7 characterised in that the rear cut grooves (1d, 1e, 1f) are formed by at least substantially C-shaped expansions of the arms (1a, 1b, 1c).

9. Conductor rail according to one or more of claims 1 to 8 characterised in that the rear-cut grooves (1d, 1e, 1f) serve to hold profiled connector sections (8,9) which have two parallel thickened edge areas (8a, 8b; 9a, 9b) which are designed for positive engagement in the rear-cut socket grooves of two adjoining conductor rails.

10. Conductor rail according to one or more of claims 1 to 9 characterised in that the connector sections (9) are designed as flat plates.

11. Conductor rail according to claim 10 characterised in that the flat plates have recesses (9c) between the thickened edge areas (9a, 9b).

12. Conductor rail according to one or more of claims 1 to 10 characterised in that screen insulating bodies (10) are provided between the free ends of at least two adjoining arms (1a, 1b, 1c).

13. Conductor rail according to one or more of claims 1 to 12 characterised in that the connecting sections have a cross-shaped cross-section.

## Revendications

1. Barre conductrice avec un profilé porteur (1) en forme d'étoile qui présente des branches (1a, 1b 1c), partant d'un centre commun et s'étendant, radialement, vers l'extérieur, ainsi que plusieurs conducteurs de courant (3, 4, 5, 6, 7),
caractérisée en ce que
des corps isolants (2), dans lesquels plusieurs conducteurs de courant sont installés, sont disposés, chacun, entre les extrémités libres de deux branches voisines.

2. Barre conductrice selon la revendication 1,
caractérisée en ce que
le profilé porteur (1) présente trois branches (1a, 1b, 1c) qui sont réparties régulièrement sur 360 °.

3. Barre conductrice selon la revendication 1 ou 2
caractérisée en ce que
les extrémités libres des branches (1a, 1b, 1c) sont pourvues chacune d'une gorge (1d, 1e, 1f) contre-dépouillée, ouverte vers l'extérieur.

4. Barre conductrice selon l'une ou plusieurs des revendications 1 à 4,
caractérisée en ce que
la contre-dépouille des gorges (1d, 1e, 1f) a une section transversale ronde.

5. Barre conductrice selon l'une ou plusieurs des revendications 1 à 4,
caractérisée en ce que
les corps isolants (2) sont montés par enclenchement aux extrémités libres des branches (1a, 1b, 1c), derrière des épaulements adéquats.

6. Barre conductrice selon l'une ou plusieurs des revendication 1 à 5,
caractérisée en ce que
les extrémités libres des branches du profilé et les corps isolants, (2) intercalés forment, ensemble, une figure au contour essentiellement triangulaire.

7. Barre conductrice selon l'une ou plusieurs des revendications 1 à 6,
caractérisée en ce que
les corps isolants (2) sont pourvus de nervures d'écartement (2a, 2b) formées d'une pièce avec le dos de ces corps isolants, lesquelles nervures prennent appui sur les branches (1a, 1b, 1c) du profilé porteur (1), voisines du dos, ou sur le centre du profilé porteur (1).

8. Barre conductrice selon l'une ou plusieurs des revendications 1 à 7,
caractérisée en ce que
les gorges contre-dépouillées (1d, 1e, 1f) sont formées par des élargissements des branches (1a, 1b, 1c) lesquels sont, au moins essentiellement, en forme de C.

9. Barre conductrice selon l'une ou plusieurs des revendications 1 à 8,
caractérisée en ce que
les gorges contre-dépouillées (1d, 1e, 1f) servent à recevoir des profilés de raccordement (8; 9), qui présentent deux zones marginales épaissies (8a et 8b; 9a et 9b), parallèles par rapport l'une à l'autre, lesquelles sont conçues en vue d'un engagement géométrique dans les gorges de réception contre-dépouillées de deux barres conductrices voisines.

10. Barre conductrice selon l'une ou plusieurs des revendications 1 à 9),
caractérisée en ce que
les profilés de raccordement (9) sont conçus sous forme de plaques planes.

11. Barre conductrice selon la revendication 10,
caractérisée en ce que
les plaques planes présentent des évidements (9c) entre les zones marginales (9a et 9b)

12. Barre conductrice selon l'une ou plusieurs des revendications 1 à 10,
caractérisée en ce que
des corps isolants de parement (10) sont disposés entre les extrémité libres d'au moins deux branches voisines (1a, 1b, 1c).

13. Barre conductrice selon l'une ou plusieurs des revendications 1 à 12,
caractérisée en ce que
les profilés de raccordement présentent une section transversale en forme de croix.
